# FASCICULE DE BREVET EUROPEEN

(11) **EP 0 231 140 B1**
(45) Date de publication et mention de la délivrance du brevet: **16.08.1989**
(21) Numéro de dépôt: 87420023.1
(22) Date de dépôt: 23.01.1987
(51) Int. Cl.: A47G 21/10

(54) **Pince à apprêter les poissons sur table**
Zange zum Zubereiten von Fischen bei Tisch
Tongs for preparing fish at table

(30) Priorité: 24.01.1986 FR 8601190
(43) Date de publication de la demande: 05.08.1987
(73) Titulaire: Bossan, René, F-69500 Bron (FR); Michel épouse Bossan, Marie-Thérèse, F-69500 Bron (FR)
(72) Inventeur: Bossan, René, F-69500 Bron (FR); Michel épouse Bossan, Marie-Thérèse, F-69500 Bron (FR)
(74) Mandataire: Schmitt, John

(56) Documents cités:
- DE-A- 1 778 170
- DE-A- 2 026 256
- DE-C- 388 822
- DE-C- 822 008
- FR-A- 1 435 205
- US-A- 2 794 335

## Description

La présente invention a pour objet une pince à apprêter les poissons sur table et notamment destinée à rendre plus facile et plus rapide la séparation des filets, des arêtes et des nageoires.

Actuellement, il existe des ustensiles pour apprêter les poissons sur table essentiellement constitués d'une bande en métal pliée en deux, dont les branches sont nervurées pour en assurer le raidissement et dont les extrémités sont coupées en biseaux et leurs bouts arrondis. Les brevets DE-C-822 008 et FR-A-1 435 205 décrivent de tels ustensiles. Une pince conformément au préambule de la revendication est décrite dans le brevet DE-C-822 008. Toutefois, ces pinces ne sont pas pratiques parce que les arêtes enlevées demeurent collées contre les branches.

Pour remédier à cet inconvénient, la bande est en acier ressort inoxydable et l'une des branches est equipée d'un éjecteur d'arêtes coulissant comportant des moyens de guidage et un poussoir de manoeuvre.

Des modes particuliers de réalisation de l'invention apparaissent dans les revendications dependantes 2 à 6.

Les dessins annexés montrent à titre indicatif, non restrictif, plusieurs réalisations de l'invention.
La figure 1 est une vue en élévation d'une pince selon l'état de la technique susmentionné.
La figure 2 en est une vue en plan, et la figure 3 une vue de profil en coupe suivant la ligne II-II de la figure 2.
La figure 4 est une vue en plan d'une pince avec éjecteur d'arêtes.
La figure 5 en est une vue en coupe suivant la ligne III-111 de la figure 4.
La figure 6 est une vue de détail en coupe à échelle agrandie de l'éjecteur guidé sur la branche de la pince.
La figure 7 est une vue en élévation de la branche de la pince qui supporte l'éjecteur interne.
La figure 8 est une vue de profil en coupe à échelle agrandie de la branche qui supporte l'éjecteur interne suivant la ligne IV-IV de la figure 7.
La figure 9 est une vue identique à la figure 7, l'éjecteur étant poussé vers l'extrémité de la branche.
La figure 10 est une vue en élévation et en coupe d'une autre pince avec éjecteur.
La figure 11 en est une vue en plan et la figure 12 est une vue de profil en coupe suivant la ligne V-V de la figure 10.

Les figures 13 à 17 sont des schémas montrant l'utilisation de la pince avec éjecteur du genre de celle représentée figure 10 à 12.

Les figures 1 à 3 montrent une réalisation simple de la pince dont il s'agit. Réalisée dans une bande en tôle d'acier ressort inoxydable, elle comporte deux branches 1, 2 pliées qui s'évasent et qui sont nervurées.

L'extrémité de chaque branche 1, 2 est coupée en biseau 3 suivant un angle approximativement de 30⁰ et dont la pointe 4 est arrondie.

Les figures 4 à 9 représentent une pince selon l'invention équipée d'un éjecteur d'arêtes.

Cette pince est réalisée dans une bande en tôle d'acier ressort inoxydable pliée pour former deux branches 5, 6. La branche 5 est parallèle à la branche 6 sauf pour son extrémité 7 qui s'évase. Comme dans la réalisation des figures 1 à 3, chaque extrémité des branches est coupée en biseau 3 et sa pointe 4 arrondie.

La branche 6 supporte un éjecteur 8. Elle comporte une rainure 9 dans laquelle pénètre une patte 10 qui constitue un poussoir 11 qui s'étend perpendiculairement à l'extérieur de la pince.

L'éjecteur 8 est réalisé dans une bande en acier ressort inoxydable de forme identique à celle constituant la pince.

Il s'étend sur sa face interne de la branche 6 et comporte une rainure 12 dans laquelle pénètre une patte 13 de la branche 6.

Les pattes 10 et 14 assurant le guidage de l'éjecteur 8 en combinaison avec les rainures 9 et 12 dans lesquelles elles pénètrent.

Pour le démontage, la rainure 12 de l'éjecteur 8 comporte une fenêtre 14 de la dimension de la patte 13 pénétrant dans la rainure 12, pour qu'elle puisse s'en échapper.

Suivant une variante d'exécution, la pince représentée figures 10 à 12 comporte un éjecteur 8 qui coulisse dans une glissière constituée par les bords pliés 15 de la branche 16. Le poussoir 17 de l'éjecteur 8 s'étend perpendiculairement entre les deux branches 16 et 18 de la pince et la branche 18 est découpée par une fenêtre 19 permettant le passage dudit poussoir 17 lorsque lesdites branches sont rapprochées. Cette disposition permet la manoeuvre de l'éjecteur 8 avec la même main qui appréhende la pince.

La branche 16 qui supporte l'éjecteur 8 comporte un bossage 20 saillant à l'extérieur et permettant, lorsque la pince est posée d'empêcher que l'extrémité de la branche 16 n'entre en contact avec la table et ne souille la nappe.

Comme l'illustrent les figures 13 à 17, l'utilisation de cette pince est simple:
- Enlever toutes les nageoires avec la partie biseautée et séparer les deux filets en surface du poisson, comme le montrent les figures 13 et 14.
- Soulever les deux filets et les retourner pour enlever les petites arêtes qui sont éjectées en manoeuvrant le poussoir 17 avec le pouce de la main qui tient la pince, comme illustré figures 14 et 17.
- Décoller et enlever l'arête centrale, la tête et la queue, comme l'indique la figure 15, éjecteur 8 poussé.
- Sur les filets restants, enlever les petites arêtes et éjecter celles qui restent collées contre les extrémités internes des branches 16 et 18 en poussant l'éjecteur 8 au moyen du poussoir 17, comme le montrent les figures 16 et 17.

L'agrément résultant de l'utilisation de cette pince, tout en réduisant largement le temps de la préparation, par rapport aux anciennes méthodes, est encore accru par le plaisir de manger chaud.

D'autres utilisations de la pince objet de l'invention peuvent être envisagées. Par exemple pour enlever les fils des haricots verts, pour saisir les frites, les olives, les brisures d'os, les grenouilles mais non exclusivement.

Dans certains cas, l'éjecteur est remplacé par une petite plaque dont la face est rugueuse. Pour ôter les morceaux des brochettes, la pince est utilisée sans l'éjecteur.

En toutes occasions, la pince objet de l'invention complète utilement les couverts de table.

## Revendications

1. Pince à apprêter les poissons sur table constituée par une bande pliée de manière à former deux branches (1, 2; 5, 6; 16,18) nervurées s'évasant légèrement dont chaque extrémité est coupée en biseau (3) et la pointe arrondie (4), caractérisée par le fait que la bande est en acier ressort inoxydable et que l'une des branches (6, 16) est équipée d'un éjecteur d'arêtes coulissant (8) comportant des moyens de guidage et un poussoir (11, 17) de manoeuvre.

2. Pince selon la revendication 1, caractérisée par le fait que l'éjecteur (8) est constitué par une bande en acier ressort inoxydable appliquée et guidée contre la face interne de la branche (6, 16) au moyen de pattes retournées (10, 13) pénétrant dans des rainures (9, 12) découpant l'éjecteur (8) et la branche (6).

3. Pince selon la revendication 1, caractérisée par le fait que l'éjecteur (8) est guidé par les bords pliés (15) de la branche (16) formant glissière.

4. Pince selon la revendication 1, caractérisée par le fait que le poussoir (17) de l'éjecteur s'étend entre les deux branches (16, 18) de la pince et peut traverser une fenêtre (19) découpant la branche (18) lorsque lesdites branches (16, 18) sont rapprochées.

5. Pince selon la revendication 2, caractérisée par le fait que la rainure (12) découpant la bande (8), comporte une fenêtre (14) pour le démontage de l'éjecteur.

6. Pince selon la revendication 1, caractérisée par le fait que l'une des branches comporte un bossage (20) empêchant le contact de l'extrémité de la branche posée sur la table.

## Patentansprüche

1. Eine Zange für das Zurichten von Fisch auf dem Eßtische, die von einem Band gebildet ist, welches gefaltet ist, um zwei leicht konisch erweiterten verripten Schenkel (1, 2; 5, 6; 16,18) aufzuweisen, deren je ein Ende in einer Fase (3) und einem abgerundeten Spitz (4) schräg abgeschnitten ist, damit gekennzeichnet, daß das Band rostfreier Stahl ist, und daß einer der Schenkel (6, 18) mit einem verschiebbaren Grätenauswerfer versehen ist, der Führungsmittel und einen Betätigungsdrücker (11, 17) hat.

2. Die Zange des Anspruchs 1, damit gekennzeichnet, daß der Auswerfer (8) von einem Federband aus rostfreiem Stahl gebildet ist, welches mittels gefalteten Halterungen (10, 13), die durch im Auswerfer (8) und Schenkel (6) geschnittenen Nuten durchdringen, angebracht und gegen die Innenfläche des Schenkels (6, 16) geführt ist.

3. Die Zange des Anspruchs 1, damit gekennzeichnet, daß der Auswerfer (8) von den gefaltenen eine Laufschiene bildenden Rändern (15) der Schenkel geführt ist.

4. Die Zange des Anspruchs 1, damit gekennzeichnet, daß der Auswerferdrücker (17) sich zwischen den beiden Zangenschenkel (16, 17) erstreckt und in einer im Schenkel geschnittenen Öffnung (19) durchgehen kann, wenn die Schenkel (16, 18) dicht einander liegen.

5. Die Zange des Anspruchs 2, damit gekennzeichnet, daß die das Band (8) schnittende Nute (12), eine Öffnung (14) zum Abnehmen des Auswerfer aufweist.

6. Die Zange des Anspruchs 1, damit gekennzeichnet, daß der eine der Schenkel eine Beule (20) aufweist, die die Berührung des Endes des auf dem Tische liegenden Schenkels verhindert.

## Claims

1. Tongs to prepare fish on the dinner table formed by a band folded in order to form two ribbed legs (1, 2; 5, 6; 16, 18) in slightly flared shape, each end of which is cut to a bevel (3) and a rounded point (4), characterized by the fact that the band is stainless steel and that one of the legs (6, 16) is provided with a sliding bone ejector (8) comprising guide means and a control pusher (11, 17).

2. Tongs as claimed in Claim 1, characterized by the fact that the ejector (8) is formed by a stainless steel spring band that is applied on and guided against the internal side of the leg (6, 16) by means of folded lugs < 10,13) entering slots (9, 12) cut in the ejector (8) and the leg (6).

3. Tongs as claimed in Claim 1, characterized by the fact that the ejector (8) is guided by the folded edges (15) of the leg (16), forming a slide.

4. Tongs as claimed in Claim 1, characterized by the fact that the pusher (17) of the ejector extends between both tongs legs (16, 18) and can extend through an opening (19) cut out in the leg (18), when said legs (16, 18) are drawn together.

5. Tongs as claimed in Claim 2, characterized by the fact that the slot (12) cut out in the band (8) comprises an opening (14) for removing the ejector.

6. Tongs as claimed in Claim 1, characterized by the fact that one of the legs comprises a bossing (20) preventing the contact of the leg end resting on the table.
